# EUROPÄISCHE PATENTANMELDUNG

(11) **EP 2 132 995 A1**
(43) Veröffentlichungstag der Anmeldung: **16.12.2009**
(21) Anmeldenummer: 08021352.3
(22) Anmeldetag: 09.12.2008
(51) Int. Cl.: A24F 15/18, A24F 15/08

(54) **Behälter für Rauchwaren**

(30) Priorität: 11.06.2008 DE 202008007787 U
(71) Anmelder: Scheib, Josef, 94339 Leiblfing/Schwimmbach (DE)
(72) Erfinder: Scheib, Josef, 94339 Leiblfing/Schwimmbach (DE)
(74) Vertreter: advotec.

(57) **Zusammenfassung**

Die Erfindung betrifft einen Behälter (1, 1', 1'', 1''') für Tabakwaren, insbesondere Zigaretten, mit einem Zigarettenabteil (2, 2', 2", 2''') zur Unterbringung von Zigaretten und einem Abfallabteil (3, 3', 3", 3''') zur Aufnahme von Kippen, Asche und dergleichen, wobei das Abfallabteil eine Öffnung (6, 6', 6", 6''') aufweist, die sowohl ganz als auch nur teilweise freigelegt oder geschlossen werden kann.

## Beschreibung

Die vorliegende Erfindung betrifft einen Behälter für Tabakwaren, insbesondere Zigaretten, mit einem Zigarettenabtell zur Unterbringung von Zigaretten und einem Abfallabteil zur Aufnahme von Kippen, Asche und dergleichen.

Derartige Behälter sind aus dem Stand der Technik bekannt. So wird beispielsweise in DE 19608148 eine Zigarettenschachtel mit einem integrierten Kippenbag beschrieben. Bei dieser Vorrichtung ist ein getrenntes Abteil für Kippen vorhanden, das einen Deckel aufweist und aus der Zigarettenschachtel entnommen werden kann.

DE 14 2004 039 805 beschreibt ebenfalls einen Zigarettenbehälter mit zwei getrennten Abteilen, von denen ein Abteil zur Unterbringung der Zigaretten und das andere Abteil zur Unterbringung von Kippen ausgebildet ist.

Den bekannten Behältern ist gemeinsam, dass der Benutzer die beim Rauchen entstehenden Reste, nämlich Asche und Kippen, in einen Behälter einbringen kann, so dass sie nicht in die Umwelt entsorgt werden müssen. Die Anbringung eines solchen Restebehälters an der Zigarettenschachtel hat den Vorteil, dass der Raucher diesen Restebehälter immer bei sich führt.

Die genannten Behälter aus dem Stand der Technik haben den Nachteil, dass das Kippenabteil entweder nicht weit genug geöffnet werden kann, um die enthaltenen Kippen und die Asche problemlos zu entsorgen, oder dass das Kippenabteil nur großflächig geöffnet werden kann, was beispielsweise bei Benutzung des Behälters im Freien (insbesondere bei stärkerem Windaufkommen) zu dem Problem führt, dass beim Öffnen des Kippenabteils darin enthaltender Abfall vom Wind verweht wird.

Der vorliegenden Erfindung liegt die Aufgabe zugrunde, die Nachteile des Standes der Technik zu überwinden.

Diese Aufgabe wird gelöst durch einen Behälter für Tabakwaren, insbesondere Zigaretten, mit einem Zigarettenabtell zur Unterbringung der Zigaretten und einem Abfallabteil zur Aufnahme von Kippen, Asche und dergleichen, wobei das Abfallabteil eine Öffnung aufweist, die sowohl ganz als auch nur teilweise freigelegt oder geschlossen werden kann.

Durch die Tatsache, dass das Abfallabteil sowohl ganz als auch nur teilweise geöffnet oder geschlossen werden kann, ist es zum einen problemlos möglich, das Abfallabteil von Abfall zu befreien, indem die Öffnung komplett freigelegt wird. Zum anderen ist es aber auch möglich, die Öffnung nur leicht zu öffnen, was beispielsweise beim Einaschen in das Abfallabteil bei Wind von Vorteil ist, da so verhindert wird, dass der Inhalt des Abfallabteils durch den Wind aus dem Abfallabtell herausgeweht wird.

Vorzugsweise kann die Öffnung des Abfallabteils durch einen verschiebbaren Deckel freigelegt oder geschlossen werden. Durch einen derartigen verschiebbaren Deckel kann die Größe der Öffnung stufenlos verstellt werden, was die oben genannten Vorteile mit sich bringt.

Bei einer weiteren Ausführungsform des erfindungsgemäßen Behälters ist das Abfallabteil als Schublade ausgebildet und seine Öffnung kann durch Herausziehen aus bzw. Einschieben in ein Gehäuse sowohl teilweise als auch ganz freigelegt bzw. geschlossen werden. Auch bei dieser Ausführungsform ist eine stufenlose Verstellung der Öffnungsgröße des Abfallabteils möglich, was wiederum die oben genannten Vorteile mit sich bringt.

Bei einer bevorzugten Ausführungsform des erfindungsgemäßen Behälters ist das Abfallabteil im wesentlichen quaderförmig ausgebildet, wobei eine Fläche des Quaders; insbesondere die größte Fläche, zur Bildung der Öffnung des Abfallabteils fehlt. Eine quaderförmige Ausbildung des Abfallabteils ist besonders vorteilhaft bei der Herstellung des gesamten erfindungsgemäßen Behälters. Die Entfernung einer der beiden größten Quaderflächen zur Herstellung einer Öffnung bringt insbesondere die oben genannten Vorteile.

Das Zigarettenabteil des erfindungsgemäßen Behälters weist insbesondere einen schiebbaren oder klappbaren Deckel zum Öffnen und Schließen des Zigarettenabteils auf.

Mit Vorteil weist das Abfallabteil eine insbesondere feuer- und temperaturbeständige Vorrichtung zum Ausdrücken von Zigaretten auf. Diese temperaturbeständige Vorrichtung kann beispielsweise aus Keramik, Metall etc. bestehen. Die Vorrichtung hat den Vorteil, dass die Zigaretten direkt am erfindungsgemäßen Behälter ausgedrückt werden können und nicht brennend in das Abfallabteil gegeben werden müssen.

Mit Vorteil weist der erfindungsgemäße Behälter mindestens ein weiteres Abteil zur Aufnahme weiterer Gegenstände, zum Beispiel Feuerzeuge, auf.

Vorzugsweise ist das Abfallabteil aus feuerfestem Material gefertigt. Dadurch wird verhindert, dass der erfindungsgemäße Behälter durch brennende Zigaretten beschädigt wird. Das Abfallabteil kann beispielsweise aus Metall, feuerfestem Kunststoff, Keramik etc. gefertigt sein.

Bei einer bestimmten Ausführungsform des erfindungsgemäßen Behälters ist dieser mit Werbung versehen. Auch können Slogans, wie beispielsweise "für eine saubere Stadt" auf dem Behälter aufgebracht sein.

Das Abfallabteil kann lösbar mit dem erfindungsgemäßen Behälter bzw. mit dem Zigarettenabteil verbunden sein, Dadurch kann das Abfallabteil separat von den übrigen Bestandteilen des Behälters entfernt werden und beispielsweise von Abfall befreit und gewaschen werden.

Mit Vorteil weist der erfindungsgemäße Behälter eine Befestigungsvorrichtung, insbesondere einen Cllp, auf. Durch diese Befestigungsvorrichtung kann der erfindungsgemäße Behälter beispielsweise an einem Gürtel, Hemd etc. befestigt werden.

Weitere Merkmale der Erfindung ergeben sich aus der nachfolgenden Beschreibung von bevorzugten Ausführungsformen der Erfindung in Verbindung mit den Zeichnungen und den Unteransprüchen. Hierbei können die einzelnen Merkmale jeweils für sich allein oder in Kombination miteinander verwirklicht sein.

In den Figuren zeigen:
- Figur 1:: Eine perspektivische Darstellung einer Ausführungsform des erfindungsgemäßen Behälters;
- Figur 2:: eine perspektivische Darstellung einer weiteren Ausführungsform des erfindungsgemäßen Behälters;
- Figur 3:: eine perspektivische Darstellung einer weiteren Ausführungsform des erfindungsgemäßen Behälters;
- Figur 4:: eine perspektivische Darstellung einer weiteren Ausführungsform des erfindungsgemäßen Behälters.

Figur 1 zeigt eine perspektivische Darstellung einer Ausführungsform eines erfindungsgemäßen Behälters 1 mit einem Zigarettenabteil 2 und einem Kippenabteil 3. Das Zigarettenabteil 2 und das Kippenabteil 3 sind durch die Trennwand 4 voneinander getrennt. Das Zigarettenabteil 2 ist quaderförmig ausgebildet, wobei die obere Fläche des Quaders als klappbarer Deckel 5 ausgebildet ist. Mit Hilfe dieses Deckels 5 kann das Zigarettenabteil geöffnet und geschlossen werden.

Das Kippenabteil 3 ist ebenfalls quaderförmig ausgebildet. Die obere Fläche des Quaders ist in dieser Ausführungsform nicht vorhanden, so dass das Kippenabteil nach oben hin offen ausgebildet ist. Die dadurch entstehende Öffnung 6 kann durch einen schiebbaren Deckel 7 entweder ganz oder teilweise geöffnet oder geschlossen werden. In der vorliegenden Darstellung ist das Kippenabteil ca. zur Hälfe geöffnet. Zum Entleeren des Kippenabteils kann der Deckel 7 komplett vom Kippenabteil 3 abgenommen werden, so dass die Öffnung 6 komplett freiliegt. Beim Einaschen, beispielsweise bei Wind, wird der Deckel so weit wie möglich geschlossen. In einem solchen Fall wird in der Regel nur ein kleiner Teil der Öffnung 6 durch den Deckel 7 freigegeben. Am Boden 8 des Kippenabteils befindet sich ein feuer und temperaturbeständiger Einsatz 9 zum Ausdrücken von Zigaretten. Dieser Einsatz 9 besteht im vorliegenden Ausführungsbeispiel aus Keramik.

Figur 2 zeigt eine weitere Ausführungsform eines erfindungsgemäßen Behälters 1' mit einem Zigarettenabteil 2'und einem Kippenabteil 3'. Auch bei dieser Ausführungsform weist das Kippenabteil 3' einen Einsatz 9' zum Ausdrücken von Zigaretten auf. Auch dieser Einsatz 9' ist aus Keramik gefertigt.

Das Zigarettenabteil 2' und das Kippenabteil 3' sind durch die Trennwand 4' voneinander getrennt. Das Zigarettenabteil 2' weist einen Schubdeckel 5' auf. Auch in dieser Ausführungsform ist das Kippenabteil 3' quaderförmig ausgebildet, wobei die obere Fläche des Quaders entfernt ist, wodurch eine Öffnung 6' im Kippenabteil 3' entsteht. Auch bei dieser Ausführungsform weist das Kippenabteil 3'einen Deckel 7'auf, welcher verschiebbar ist und das Kippenabteil 3'entweder ganz oder teilweise öffnet oder schließt. Im Gegensatz zur Ausführungsform von Figur 1 ist der Deckel 7' nicht in Längsrichtung sondern in Querrichtung verschiebbar.

Figur 3 zeigt eine weitere Ausführungsform eines erfindungsgemäßen Behälters 1" mit einem Zigarettenabteil 2" und einem Kippenabteil 3". Der Deckel des Zigarettenabteils 2" ist mit einem klappbaren Deckel 5" versehen.

In der vorliegenden Ausführungsform ist das Kippenabteil 3" als quaderförmige Schublade ausgebildet, wobei die obere Fläche des Quaders zur Bildung einer Öffnung 6" abgenommen ist. Das als Schublade ausgebildete Kippenabteil 3" kann aus einem Gehäuse 10 des Behälters 1" heraus gezogen bzw. hinein geschoben werden. Das der Form des Kippenabteils 3" entsprechende Gehäuse 10 schließt sich unmittelbar am Zigarettenabteil 2" an und ist von diesem lediglich durch die Trennwand 4" getrennt. Die Öffnung 6" im Kippenabteil 3" kann durch Herausziehen des Kippenabteils 3" aus dem Gehäuse 10 ganz oder teilweise freigelegt werden. Dieses komplette oder teilweise Freilegen der Öffnung 6" bringt die oben genannten Vorteile.

Auch bei dieser Ausführungsform ist ein Einsatz 9" zum Ausdrücken von Zigaretten vorgesehen.

Figur 4 zeigt eine weitere Ausführungsform eines erfindungsgemäßen Behälters 1"' mit einem Zigarettenabteil 2"' und einem Kippenabteil 3"'. Im Gegensatz zur Ausführungsform von Figur 3, welche ein Zigarettenetui darstellt, stellt die Ausführungsform 1"'eine Zigarettenbox dar. Bei dieser Zigarettenbox ist der Deckel 5"'des Zigarettenabtells 2"'an einer Schmalseite des Zigarettenabteils 2"'vorgesehen.

Analog zur Ausführungsform von Figur 3 ist auch bei dieser Ausführungsform das Kippenabteil 3"'als quaderförmige Schublade ausgebildet. Auch bei dieser Ausführungsform erfolgt eine Einstellung der Größe der Öffnung 6"'im Kippenabteil 3"'durch Herausziehen bzw. Einschieben des Kippenabteils 3"'in ein Gehäuse 10'.

Ferner ist bei der vorliegenden Ausführungsform 1"'ein Clip 11 zum Befestigen an einem Gürtel oder dergleichen vorgesehen.

Sämtliche dargestellte Ausführungsformen sind sehr einfach und kostengünstig herzustellen indem in einen Grundbehälter lediglich eine Trennwand zur Erzeugung von zwei Kompartimenten eingezogen wird. Bei den Ausführungsformen von Figur 1 und Figur 2 wird durch die jeweilige Trennwand 4, 4' direkt ein Zigarettenabteil und ein Kippenabteil geschaffen. Bei den Ausführungsformen der Figuren 3 und 4 wird durch die jeweilige Trennwand 4" bzw. 4"' ein Gehäuse zum Aufnehmen des Kippenabteils sowie ein Zigarettenabteil geschaffen.

## Patentansprüche

1. Behälter (1, 1', 1", 1"') für Tabakwaren, insbesondere Zigaretten, mit einem Zigarettenabteil (2, 2', 2", 2"') zur Unterbringung von Zigaretten und einem Abfallabteil (3, 3', 3", 3"') zur Aufnahme von Kippen, Asche und dergleichen, wobei das Abfallabteil eine Öffnung (6, 6', 6", 6"') aufweist, die sowohl ganz als auch nur teilweise freigelegt oder geschlossen werden kann.

2. Behälter nach Anspruch 1, **dadurch gekennzeichnet, dass** die Öffnung (6, 6', 6", 6"') des Abfallabteils (3, 3', 3", 3"') durch einen verschiebbaren Deckel (7') freigelegt oder geschlossen werden kann.

3. Behälter nach einem der Ansprüche 1 oder 2, **dadurch gekennzeichnet, dass** das Abfallabteil (3", 3"') als Schublade ausgebildet ist und seine Öffnung (6", 6"') durch Herausziehen aus bzw. Einschieben in ein Gehäuse (10, 10') sowohl teilweise als auch ganz freigelegt bzw. geschlossen werden kann.

4. Behälter nach einem der vorgehenden Ansprüche, **dadurch gekennzeichnet, dass** das Abfallabteil (3, 3', 3", 3"') im Wesentlichen quaderförmig ausgebildet ist, wobei eine Fläche des Quaders, insbesondere die größte Fläche, zur Bildung der Öffnung (6, 6', 6", 6"') des Abfallabteils fehlt.

5. Behälter nach einem der vorgehenden Ansprüche, **dadurch gekennzeichnet, dass** das Zigarettenabteil (2, 2', 2", 2"') einen schiebbaren (5, 5') oder klappbaren (5", 5"') Deckel zum Öffnen und Schließen des Zigarettenabteils aufweist.

6. Behälter nach einem der vorhergehenden Ansprüche, **dadurch gekennzeichnet, dass** das Abfallabteil (3, 3', 3", 3"') eine, insbesondere feuer und temperaturbeständige Vorrichtung (9, 9', 9") zum Ausdrücken von Zigaretten aufweist.

7. Behälter nach einem der vorhergehenden Ansprüche, **dadurch gekennzeichnet, dass** er mindestens ein weiteres Abteil zur Aufnahme weiterer Gegenstände, zum Beispiel Feuerzeuge, aufweist.

8. Behälter nach einem der vorhergehenden Ansprüche, **dadurch gekennzeichnet, dass** das Abfallabteil (3, 3', 3", 3"') aus feuerfestem Material gefertigt ist.

9. Behälter nach einem der vorgehenden Ansprüche, **dadurch gekennzeichnet, dass** er mit Werbung versehen ist.

10. Behälter nach einem der vorhergehenden Ansprüche, **dadurch gekennzeichnet, dass** das Abfallabteil lösbar mit dem Zigarettenabteil verbunden ist.

11. Behälter nach einem der vorhergehenden Ansprüche, **dadurch gekennzeichnet, dass** er eine Befestigungsvorrichtung, insbesondere einen Clip (11) aufweist.
